# FASCICULE DE BREVET EUROPEEN

(11) **EP 0 546 971 B1**
(45) Date de publication et mention de la délivrance du brevet: **12.08.1998**
(21) Numéro de dépôt: 92440137.5
(22) Date de dépôt: 01.12.1992
(51) Int. Cl.: E04B 9/30, B44C 7/02

(54) **Dispositif de jonction invisible, notamment pour toiles tendues**
Unsichtbare Verbindungsvorrichtung, insbesondere anwendbar für gespannte Leinwände
Invisible junction device, suitable in particular for tight fabrics

(30) Priorité: 13.12.1991 FR 9115687
(43) Date de publication de la demande: 16.06.1993
(73) Titulaire: Ruhlmann, René Philippe, F-67370 Griesheim sur Souffel (FR)
(72) Inventeur: Ruhlmann, René Philippe, F-67370 Griesheim sur Souffel (FR)
(74) Mandataire: Nuss, Pierre

(56) Documents cités:
- EP-A- 0 338 925
- FR-A- 1 294 901
- FR-A- 2 310 450
- FR-A- 2 597 906
- FR-A- 2 654 135
- US-A- 3 513 613
- US-A- 5 058 340

## Description

La présente invention concerne le domaine des revêtements de murs ou de plafonds sous forme de feuilles, de tissus, ou autres éléments de grande largeur tendus, et a pour objet un dispositif de jonction invisible, notamment pour toiles tendues.

La pose de tissus ou de feuilles en PVC tendus au plafond ou à un mur est généralement réalisée de manière définitive au moyen de pointes ou d'agrafes ou par l'intermédiaire d'un moyen de fixation démontable constitué par des supports périphériques solidaires du plafond ou des murs et par un bourrelet équipant les bords de la feuille et coopérant par forme avec le support. Un tel accrochage par bourrelet permet généralement de résoudre parfaitement les problèmes de tension de la feuille, d'adaptation aux dimensions des locaux à équiper, ainsi que de démontage éventuel, par exemple pour accéder au plénum.

Toutefois, dans le cas de très grandes surfaces à revêtir d'une telle feuille tendue, il se pose un problème de dimension en largeur de la feuille inhérent à la réalisation de cette dernière, de sorte qu'il est nécessaire de prévoir un dispositif spécial de jonction suivant la largeur. Un tel dispositif est constitué actuellement par un montage spécifique de supports analogues aux supports périphériques, au niveau de la jonction entre les feuilles parallèles.

De même, dans le cas de présence d'un poteau dans une pièce, il est nécessaire de prévoir dans la feuille une découpe permettant sa mise en place autour dudit poteau. Une telle mise en place sur le poteau même est effectuée de manière habituelle par utilisation des supports périphériques, le trait de découpe entre un côté de la feuille et la découpe du poteau même, nécessaire pour l'insertion du poteau, étant équipé, de chaque côté, d'un bourrelet destiné à coopérer avec un montage spécifique de supports analogues aux supports périphériques.

Ces montages spécifiques permettent, certes, de résoudre les problèmes de jonction, mais, cependant, les moyens utilisés restent visibles au niveau de ladite jonction et ont un effet défavorable du point de vue esthétique.

On connaît également, par EP-A-0 338 925 un faux-plafond constitué par une nappe tendue accrochée le long de ses bords à un support formé par des profilés d'accrochage. Ces profilés sont fixés au mur et au plafond et présentent un espace de réception d'un crochet d'accrochage de la toile tendue.

Ces profilés sont destinés à la fixation des crochets d'une toile ou de deux toiles s'étendant suivant des directions différentes, mais ne présentent aucun élément de jonction des toiles dans le cas d'une fixation de deux toiles, de sorte qu'il subsiste, au niveau de la fixation, soit une ouverture, soit un joint parfaitement visible.

Par ailleurs, il est prévu des moyens de recouvrement du joint. Cependant, ces moyens de recouvrement du joint sont visibles et ne font pas partie intégrante des éléments de fixation.

La présente invention a pour but de pallier les inconvénients des moyens de jonction connus et propose un dispositif de jonction qui est totalement invisible après montage.

A cet effet, le dispositif de jonction, notamment pour toiles tendues, essentiellement constitué par un premier support de fixation à un plafond ou à une paroi, et par des profilés de réception de bourrelets d'accrochage, caractérisé en ce qu'il comporte un deuxième élément de fermeture partielle ou totale, par pincement du premier support, de sorte que le dispositif est invisible après montage.

L'invention sera mieux comprise, grâce à la description ci-après, qui se rapporte à un mode de réalisation préféré, donné à titre d'exemple non limitatif, et expliqué avec référence au dessin schématique annexé, dans lequel :
la figure 1 est une vue en coupe d'un dispositif conforme à l'invention, et
la figure 2 est une vue analogue à celle de la figure 1 d'une variante de réalisation de l'invention.

Le dispositif de jonction, notamment pour toiles tendues, représenté à titre d'exemple aux figures 1 et 2, est essentiellement constitué par un premier support 1 de fixation à un plafond ou à une paroi, par des profilés 2 de réception de bourrelets d'accrochage, disposés dans le support 1, et par un deuxième élément 3 de fermeture partielle ou totale, par pincement du premier support 1, de sorte que le dispositif est invisible après montage.

Le premier support 1 se présente avantageusement sous forme d'un profilé muni, d'une part, d'une face d'appui contre le plafond ou le mur existant ou de fixation sur un support intermédiaire et, d'autre part, du côté opposé, de deux profilés longitudinaux 2 destinés à coopérer avec des bourrelets d'accrochage des bords correspondants de la ou des feuilles à tendre, au niveau du joint à réaliser, ces profilés 2 s'étendant parallèlement et symétriquement avec une légère inclinaison par rapport à la verticale, leur bord extérieur étant aligné avec le bord 4 de l'un des côtés du premier support 1, tandis que l'autre bord dépasse du premier avec formation d'une arête 5 en prolongement du bord extérieur du profilé 2 correspondant.

Le deuxième élément 3 de fermeture du premier support 1 est constitué, de préférence, par un profilé, sensiblement en forme de U, s'appuyant par une aile sur la partie supérieure du premier support 1 et dont l'autre aile s'appuie contre le bord 4 du premier support 1, présente une épaisseur égale à la longueur en saillie de l'autre bord du premier support 1 par rapport au bord 4 et est munie à son extrémité libre externe d'une arête 6 destinée à coopérer, avec l'arête 5, la fixation du deuxième élément 3 sur le premier support 1 étant assurée par au moins une vis ou au moins un ensemble vis-écrou ou goujon-écrou 7 (figure 1).

Ainsi, après montage du premier support 1 sur le plafond ou le mur correspondant, il suffit d'insérer les bourrelets des bords correspondants, de la ou des feuilles à jointoyer, dans les profilés 2, avant insertion des bourrelets des autres bords dans les supports périphériques et mise sous tension des feuilles. Il en résulte qu'au niveau de la jonction longitudinale entre deux feuilles, dans le cas de réalisation de surfaces importantes ou au niveau du trait de découpe de passage d'un élément intermédiaire tel qu'un poteau ou autre, le jointoiement entre les feuilles ou entre les bords de la découpe est réalisé en premier lieu, puis est suivi par le montage du deuxième élément 3 de fermeture du premier support 1, ce deuxième élément 3 étant serré sur le premier support 1 au moyen des vis ou des ensembles vis-écrou ou goujon-écrou 7, de manière à ne laisser apparaître qu'une simple ligne longitudinale après montage définitif des autres bords de la ou des feuilles et tension de celles-ci.

Ce mode de réalisation permet l'obtention d'une jonction pratiquement invisible, soit entre deux feuilles, soit au niveau de la découpe de passage, lors de la mise en place, d'un élément traversant une feuille. En outre, ce dispositif reste démontable après décrochement de l'un ou de plusieurs des autres côtés de la feuille afin d'accéder aux vis ou analogues 7 de serrage du deuxième élément 3.

Selon une variante de réalisation de l'invention, non représentée au dessin annexé, le premier support 1 peut également se présenter sous forme d'un profilé de fixation à un mur ou à un plafond muni d'un seul profilé 2 de réception d'un bourrelet d'accrochage, dont l'ouverture est tournée vers le bas, et coopérant avec un deuxième élément 3 de fermeture vissé sur ledit support et appliquant la feuille, près de son bord de fixation dans le profilé 2, contre le mur ou le plafond. Un tel premier support 1 n'est pas représenté sur le dessin annexé, du fait qu'il peut être déduit simplement de la figure 1, dont il reprend en fait la constitution de la partie droite du premier support 1 et celle de l'élément 3.

La figure 2 représente une variante de réalisation de l'invention, dans laquelle le premier support 8 est constitué sous forme d'un élément profilé de fixation sur un mur ou un plafond, muni d'un premier profilé 2 dont l'ouverture est prolongée par une arête de bord 9 et par un deuxième élément profilé 10 articulé au moyen d'une charnière 11 ou d'un dispositif pivotant analogue sur le premier support 8, cedit deuxième élément profilé 10 étant également muni d'un profilé 2 disposé symétriquement, en position de service, par rapport au profilé 2 du premier support 8, ledit profilé 2 étant également prolongé par une arête de bord 12 et le deuxième élément profilé 10 présentant un moyen d'enclenchement réversible 13 coopérant avec le premier support 8 en laissant subsister un joint de très faible épaisseur entre les deux bords de la ou des feuilles à jointoyer. Ainsi, il est possible de réaliser un accrochage, sans tension, de l'ensemble des bords d'une ou de plusieurs feuilles, puis de rapprocher les arêtes 9 et 12 du premier support 8 et du deuxième élément 10 par basculement, dans la charnière 11, du deuxième élément profilé 10, le maintien en position de service étant assuré par coopération du moyen 13 dudit deuxième élément 10 avec le premier support 8.

Le moyen 13 d'enclenchement réversible est avantageusement constitué par des crochets sous forme de lames d'enclenchement élastiques coopérant avec des découpes 14 correspondantes prévues dans le premier support 8. Du fait de la prévision d'un joint de très faible épaisseur entre les bords à jointoyer, c'est-à-dire du fait que les arêtes 9 et 12 ne sont pas serrées l'une contre l'autre, il est possible de manoeuvrer le moyen 13, par exemple au moyen d'une spatule ou de tout autre élément relativement rigide et de faible épaisseur, dans le sens d'un décrochage hors des découpes 14 de l'élément 8, afin de permettre une ouverture automatique du dispositif autorisant un accès aisé aux bourrelets de fixation des bords correspondants dans les éléments profilés 2.

Lors de la mise en place de feuilles, sur un plafond ou un mur, tous les bords de la ou des feuilles peuvent être montés dans leur support correspondant, le dispositif pouvant être fermé en dernier lieu jusqu'à enclenchement du moyen 13 dans les découpes 14, la tension définitive des feuilles étant réalisée, de manière connue, après cet enclenchement.

Grâce à l'invention, il est possible de réaliser un dispositif de jonction invisible, notamment pour des toiles tendues, ce dispositif permettant de supprimer tous les accessoires de jonction visibles et ainsi d'améliorer considérablement l'effet esthétique.

En outre, le mode de réalisation suivant la figure 2 permet un décrochage directement au niveau de la jonction, après déclenchement du moyen 13 par l'intermédiaire d'un outil de très faible épaisseur, tel qu'une spatule insérée dans le joint, sans décrochage préalable d'autres côtés de la feuille ou d'une feuille voisine, de sorte qu'il est possible de réaliser d'importants gains de temps.

Bien entendu, l'invention n'est pas limitée au mode de réalisation décrit et représenté au dessin annexé. Des modifications restent possibles, notamment du point de vue de la constitution des divers éléments ou par substitution d'équivalents techniques, sans sortir pour autant du domaine de protection de l'invention défini par les revendications.

## Revendications

1. Dispositif de jonction, notamment pour toiles tendues, essentiellement constitué par un premier support (1, 8) de fixation à un plafond ou à une paroi, et par des profilés (2) de réception de bourrelets d'accrochage, caractérisé en ce qu'il comporte un deuxième élément (3, 10) de fermeture partielle ou totale, par pincement du premier support (1, 8), de sorte que le dispositif est invisible après montage.

2. Dispositif, suivant la revendication 1, caractérisé en ce que le premier support (1) se présente sous forme d'un profilé muni, d'une part, d'une face d'appui contre le plafond ou le mur existant ou de fixation sur un support intermédiaire et, d'autre part, du côté opposé, de deux profilés longitudinaux (2) destinés à coopérer avec des bourrelets d'accrochage des bords correspondants de la ou des feuilles à tendre, au niveau du joint à réaliser, ces profilés (2) s'étendant parallèlement et symétriquement avec une légère inclinaison par rapport à la verticale, leur bord extérieur étant aligné avec le bord (4) de l'un des côtés du premier support (1), tandis que l'autre bord dépasse du premier avec formation d'une arête (5) en prolongement du bord extérieur du profilé (2) correspondant.

3. Dispositif, suivant la revendication 1, caractérisé en ce que le deuxième élément (3) de fermeture du premier support (1) est constitué, de préférence, par un profilé, sensiblement en forme de U, s'appuyant par une aile sur la partie supérieure du premier support (1) et dont l'autre aile s'appuie contre le bord (4) du premier support (1), présente une épaisseur égale à la longueur en saillie de l'autre bord du premier support (1) par rapport au bord (4) et est munie à son extrémité libre externe d'une arête (6) destinée à coopérer avec l'arête (5), la fixation du deuxième élément (3) sur le premier support (1) étant assurée par au moins une vis ou au moins un ensemble vis-écrou ou goujon-écrou (7).

4. Dispositif, suivant la revendication 1, caractérisé en ce que le premier support (1) se présente sous forme d'un profilé de fixation à un mur ou à un plafond muni d'un seul profilé (2) de réception d'un bourrelet d'accrochage, dont l'ouverture est tournée vers le bas, et coopérant avec un deuxième élément (3) de fermeture vissé sur ledit support et appliquant la feuille, près de son bord de fixation dans le profilé (2), contre le mur ou le plafond.

5. Dispositif, suivant la revendication 1, caractérisé en ce que le premier support (8) est constitué sous forme d'un élément profilé de fixation sur un mur ou un plafond, muni d'un premier profilé (2), dont l'ouverture est prolongée par une arête de bord (9) et par un deuxième élément profilé (10) articulé au moyen d'une charnière (11) ou d'un dispositif pivotant analogue sur le premier support (8), cedit deuxième élément profilé (10) étant également muni d'un profilé (2) disposé symétriquement, en position de service, par rapport au profilé (2) du premier support (8), ledit profilé (2) étant également prolongé par une arête de bord (12) et le deuxième élément profilé (10) présentant un moyen d'enclenchement réversible (13) coopérant avec le premier support (8) en laissant subsister un joint de très faible épaisseur entre les deux bords de la ou des feuilles à jointoyer.

6. Dispositif, suivant la revendication 5, caractérisé en ce que le moyen (13) d'enclenchement réversible est constitué par des crochets sous forme de lames d'enclenchement élastiques coopérant avec des découpes (14) correspondantes prévues dans le premier élément (8), évitant ainsi le décrochage préalable à d'autres endroits, ou de surfaces attenantes.

## Patentansprüche

1. Verbindungsvorrichtung, insbesondere für gespannte Leinwände, im wesentlichen bestehend aus einer ersten Halterung (1, 8) zur Befestigung an einer Decke oder Wand sowie aus Aufnahmeprofilen (2) in Form von Aufhängungsflanschen,
dadurch gekennzeichnet,
daß ein zweites Element (3, 10) zum teilweisen oder vollständigen Verschließen durch ein Verklemmen mit der ersten Halterung (1, 8) derart vorgesehen ist, daß die Vorrichtung nach der Montage unsichtbar ist.

2. Vorrichtung nach Anspruch 1,
dadurch gekennzeichnet,
daß die erste Halterung (1) in Form eines Profils ausgebildet ist, das einerseits versehen ist mit einer Fläche zur Anlage gegen die vorhandene Decke oder Wand oder zur Befestigung an einer Zwischenhalterung und andererseits an der gegenüberliegenden Seite mit zwei länglichen Profilen (2), die dazu vorgesehen sind, mit den Aufhängungsflanschen der korrespondierenden Ränder des oder der einzuspannenden Blätter in Höhe der herzustellenden Verbindung zusammenwirken, wobei sich diese Profile (2) parallel und symmetrisch mit einer leichten Schrägstellung gegenüber der Vertikalen erstrecken, und wobei deren Außenrand mit dem Rand (4) einer der Seiten der ersten Halterung (1) fluchtet, während der andere Rand den ersten Rand überragt unter Bildung einer Kante (5) in Verlängerung des äußeren Randes des entsprechenden Profils (2).

3. Vorrichtung nach Anspruch 1,
dadurch gekennzeichnet,
daß das zweite Verschlußelement (3) der ersten Halterung (1) vorzugsweise gebildet ist aus einem Profil, das in etwa U-förmig ausgebildet ist und sich mit einem Schenkel am oberen Bereich der ersten Halterung (1) abstützt, und wobei sich der andere Flügel gegen den Rand (4) der ersten Halterung (1) abstützt und eine Dicke aufweist, die der überstehenden Länge des anderen Randes der ersten Halterung (1) gegenüber dem Rand (4) entspricht, und mit seinem freien äußeren Ende mit einer Kante (6) versehen ist, die dazu vorgesehen ist, mit der Kante (5) zusammenzuwirken, wobei die Befestigung des zweiten Elementes (3) an der ersten Halterung (1) durch zumindest eine Schraube oder zumindest eine Schrauben-Mutter-Verbindung oder eine Stift-Mutter-Verbindung (7) sichergestellt ist.

4. Vorrichtung nach Anspruch 1,
dadurch gekennzeichnet,
daß die erste Halterung (1) in Form eines Profils zur Befestigung an einer Mauer oder an einer Decke ausgebildet ist, das mit einem einzigen Aufnahmeprofil (2) in Form eines Aufhängungsflansches versehen ist, wobei die Öffnung nach unten gerichtet ist, und wobei es mit einem zweiten Verschlußelement (3) zusammenwirkt, das auf die Halterung geschraubt ist und das Blatt nahe des Befestigungsrandes im Profil (2) gegen die Mauer oder Decke festlegt.

5. Vorrichtung nach Anspruch 1,
dadurch gekennzeichnet,
daß die erste Halterung (8) in Form eines Profilelementes ausgebildet ist zur Befestigung an einer Mauer oder Decke, das mit einem zweiten Profil (2) versehen ist, dessen Offnung verlängert ist durch eine Kante des Randes (9) und durch ein zweites Profilelement (10), welches mittels eines Scharniers (11) oder einer Schwenkvorrichtung ähnlich der ersten Halterung (8) verbunden ist, wobei das zweite Profilelement (10) in gleicher Weise mit einem Profil (2) versehen ist, das symmetrisch angeordnet ist in Gebrauchsposition relativ zu dem Profil (2) der ersten Halterung (8), wobei dieses Profil (2) in gleicher Weise durch eine Kante des Randes (12) verlängert ist, und wobei das zweite Profilelement (10) ein reversibles Schnappmittel (13) aufweist, das mit der ersten Halterung (8) zusammenwirkt, indem es einen Spalt von sehr geringer Dicke zwischen den beiden Rändern für das oder die zu glättenden Blätter bestehen läßt.

6. Vorrichtung nach Anspruch 5,
dadurch gekennzeichnet,
daß das reversible Schnappmittel (13) gebildet ist aus Haken in Form von elastischen Schnapplamellen, die mit entsprechenden Aussparungen (14) zusammenwirken, die in dem ersten Element (8) oder angrenzenden Oberflächen vorgesehen sind, wodurch das vorherige Abnehmen an anderen Orten vermieden wird.

## Claims

1. Joining device, in particular for taut fabrics, essentially consisting of a first support (1, 8) for fixing to a ceiling or to a wall and of profiles (2) for receiving fastening strips, characterized in that it comprises a second element (3, 10) for partial or total closure by gripping of the first support (1, 8) so the device is invisible after assembly.

2. Device according to Claim 1, characterized in that the first support (1) has the form of a profile equipped, on the one hand, with a face for bearing against the existing ceiling or wall or for fixing on an intermediate support and, on the other hand, on the opposite side, with two longitudinal profiles (2) intended to co-operate with the strips for fastening the corresponding edges of the sheet or sheets to be tightened in the region of the joint to be produced, these profiles (2) extending in parallel and symmetrically at a slight inclination to the vertical, their external edge being aligned with the edge (4) on one of the sides of the first support (1) whereas the other edge passes beyond the first with formation of a fin (5) as an extension of the external edge of the corresponding profile (2).

3. Device according to Claim 1, characterized in that the second element (3) for closing the first support (1) preferably consists of a substantially U-shaped profile resting by one arm on the upper portion of the first support (1) and of which the other arm rests against the edge (4) of the first support (1), has a thickness equal to the length of the other edge of the first support (1) projecting relative to the edge (4) and is equipped at its external free end with a fin (6) intended to co-operate with the fin (5), the second element (3) being fixed on the first support (1) by at least one screw or at least one screw and nut or bolt and nut assembly (7).

4. Device according to Claim 1, characterized in that the first support (1) has the form of a profile for fixing to a wall or to a ceiling equipped with a single profile (2) for receiving a fastening strip of which the orifice is turned downwards and co-operating with a second closure element (3) screwed on said support and applying the sheet, close to its edge for fixing in the profile (2), against the wall or the ceiling.

5. Device according the Claim 1, characterized in that the first support (8) is made up in the form of a profiled element for fixing on a wall or a ceiling equipped with a first profile (2) of which the orifice is extended by an edge fin (9) and by a second profiled element (10) articulated by means of a hinge (11) or a similar pivoting device to the first support (8), said second profiled element (10) also being equipped with a profile (2) arranged symmetrically, in the operating position, to the profile (2) of the first support (8), said profile (2) also being extended by an edge fin (12) and the second profiled element (10) having a reversible interlocking means (13) co-operating with the first support (8) while leaving a joint of very small thickness between the two edges of the sheet or sheets to be joined.

6. Device according to Claim 5, characterized in that the reversible interlocking means (13) consists of hooks in the form of elastic interlocking blades co-operating with corresponding cutouts (14) provided in the first element (8), thus preventing preliminary detachment at different positions or adjoining surfaces.
